# EUROPÄISCHE PATENTANMELDUNG

(11) **EP 4 696 837 A1**
(43) Veröffentlichungstag der Anmeldung: **18.02.2026**
(21) Anmeldenummer: 25189829.2
(22) Anmeldetag: 16.07.2025
(51) Int. Cl.: E01H 4/02

(54) **HECKFRÄSE ZUR SCHNEEFLÄCHENBEARBEITUNG**

(30) Priorität: 15.08.2024 DE 102024123330
(71) Anmelder: Kässbohrer Geländefahrzeug AG, 88471 Laupheim (DE)
(72) Erfinder: Hartmann, Daniel, 89168 Niederstotzingen (DE); Huber, Christoph, 87541 Bad Hindelang (DE); Mangold, Martin, 89180 Berghülen (DE); Behmüller, Andreas, 89171 Illerkirchberg (DE); Henger, Claudius, 72535 Heroldstatt (DE); Bezet, Alexander, 88477 Schwendi (DE)
(74) Vertreter: Patentanwälte Ruff, Wilhelm, Beier, Dauster & Partner mbB

(57) **Zusammenfassung**

1. Heckfräse zur Schneeflächenbearbeitung

2.1 Eine Heckfräse zur Schneeflächenbearbeitung, die in einem Schleppbetrieb heckseitig an eine Pistenraupe anbaubar ist, mit wenigstens einer Fräswelle, die rotierbar in einem Fräskasten angeordnet ist, der eine die Fräswelle bogenförmig umgebende Gehäusewandung aufweist, sowie mit einer Finisheranordnung, die hinter dem Fräskasten angeordnet ist, um eine bearbeitete Schneefläche zu verdichten und zu glätten, wobei dem Fräskasten hinter der Fräswelle ein Stellorgan zugeordnet ist, das zwischen einer die Gehäusewandung verlängernden Funktionsstellung und einer Freigabestellung verlagerbar ist, ist bekannt.

2.2 Erfindungsgemäß ist das Stellorgan als geradlinig verstellbares Linearstellglied ausgeführt, und das Linearstellglied ist entgegen einer Schlepprichtung geneigt am Fräskasten angeordnet derart, dass das Linearstellglied in einer Ebene verlagerbar ist, die entgegen der Schlepprichtung relativ zu einer Vertikalen geneigt ist.

2.3 Einsatz für Pistenraupen zur Schneeflächenbearbeitung und -gestaltung

## Beschreibung

Die Erfindung betrifft eine Heckfräse zur Schneeflächenbearbeitung, die in einem Schleppbetrieb heckseitig an eine Pistenraupe anbaubar ist, mit wenigstens einer Fräswelle, die rotierbar in einem Fräskasten angeordnet ist, der eine die Fräswelle - im Querschnitt gesehen - bogenförmig umgebende Gehäusewandung aufweist, sowie mit einer Finisheranordnung, die - in Schlepprichtung gesehen - hinter dem Fräskasten angeordnet ist, um eine bearbeitete Schneefläche zu verdichten und zu glätten, wobei dem Fräskasten - in Schlepprichtung gesehen - hinter der Fräswelle ein Stellorgan zugeordnet ist, das zwischen einer die Gehäusewandung verlängernden Funktionsstellung und einer Freigabestellung verlagerbar ist.

Eine derartige Heckfräse ist aus der DE 10 2008 016 915 A1 bekannt. Die bekannte Heckfräse weist einen Fräskasten auf, in dem eine Fräswelle rotierbar gelagert ist. Der Fräskasten ist mit einer Gehäusewandung versehen, die die Fräswelle umgibt. Auf einer der Fräswelle zugewandten Innenseite der Gehäusewandung ist eine Gruppe von Leitelementen vorgesehen, die dazu vorgesehen sind, von der Fräswelle erfasste und von einer Rückseite her in den Fräskasten geschleuderte Schneemengen über die Länge des Fräskastens und demzufolge über die Länge der Fräswelle zu verteilen, um eine weitgehend gleichmäßige Bearbeitung der Schneemengen über die gesamte Länge der Fräswelle zu erreichen. Der Fräskasten weist zudem an einem rückseitigen Ende der Gehäusewandung eine schwenkbeweglich gelagerte Schneeklappe auf (in Fig. 1 erkennbar), die dazu vorgesehen ist, je nach Bedarf zusätzliche, durch die Fräswelle bereits bearbeitete Schneemengen erneut in den Fräskasten zu leiten oder diese Schneemengen nach hinten zu einer Finisheranordnung zu entlassen.

Die DE 10 2009 060 481 B4 offenbart eine weitere Heckfräse für eine Pistenraupe, die mit einer verstellbaren Gehäusewandung versehen ist. Dabei weist die Gehäusewandung des Fräskastens einen stationären Gehäusewandungsabschnitt sowie einen hydraulisch verstellbaren Gehäusewandungsabschnitt auf. Der verstellbare Gehäusewandungsabschnitt ist längs einer Kreisbogenführung fluchtend zu dem ebenfalls kreisbogenförmigen, stationären Gehäuseabschnitt der Gehäusewandung des Fräskastens verstellbar. Zur Verstellung des beweglichen Gehäuseabschnitts ist ein Hydraulikzylinder vorgesehen.

Aufgabe der Erfindung ist es, eine Heckfräse der eingangs genannten Art zu schaffen, die eine gegenüber dem Stand der Technik verbesserte Qualität einer bearbeiteten Schneepistenoberfläche ermöglicht.

Diese Aufgabe wird dadurch gelöst, dass das Stellorgan als geradlinig verstellbares Linearstellglied ausgeführt ist, und dass das Linearstellglied entgegen einer Schlepprichtung geneigt am Fräskasten angeordnet ist derart, dass das Linearstellglied in einer Ebene verlagerbar ist, die entgegen der Schlepprichtung relativ zu einer Vertikalen geneigt ist - auf einen Schleppbetrieb der Heckfräse bezogen. Dadurch, dass das Linearstellglied entgegen der Schlepprichtung geneigt ist, wird in der die Gehäusewandung verlängernden Funktionsstellung, in der das Linearstellglied in die durch die Fräswelle bearbeitete Schneefläche eintaucht, ein Herausschälen von Schneemengen aus der Schneefläche erzeugt, so dass ein besonders zuverlässiges Umlenken der Schneemenge von hinten in den Fräskasten erfolgt, so dass die Fräswelle die entsprechenden Schneemengen wieder vor die Fräswelle nach vorne schleudern kann. Die erfindungsgemäße Lösung ermöglicht einen linearen Zusammenhang zwischen der geradlinigen Verstellung des Linearstellglieds und der aufgenommenen Schneemenge, wodurch zum einen eine besonders einfache Bedienung durch einen Fahrer der Pistenraupe ermöglicht ist. Zum anderen ergibt sich hierdurch ein besonders gleichmäßiges Aufnehmen von Schneekorngrößen hinter der Fräswelle, sofern das Linearstellglied sich in einer Funktionsstellung befindet. Das Linearstellglied ist stufenlos verstellbar zwischen einer unteren, in die Schneefläche eingetauchten Endstellung, d. h. einer endseitigen Funktionsstellung, und der Freigabestellung, in der das Linearstellglied so weit nach oben verlagert ist, dass das Linearstellglied hinter einem rückseitigen und unteren Ende der Gehäusewandung verborgen ist. Die erfindungsgemäße Heckfräse ist als Heckanbaugerät für eine Pistenraupe ausgebildet und dient ausschließlich zur Bearbeitung von Schneeflächen, insbesondere zur Gestaltung oder zur Pflege von Skipisten.

In Ausgestaltung der Erfindung ist eine Linearverstellung des Linearstellglieds längs einer Ebene vorgesehen, die zumindest weitgehend parallel zu einer an einen Rotationskreis der Fräswelle angelegten Tangentialebene ausgerichtet ist. Mit dieser Ausgestaltung erfolgt direkt eine Mitnahme der herausgeschälten Schneemengen durch die Fräswelle, die diese Schneemengen entlang der Gehäusewandung nach vorne vor die Fräswelle schleudert.

In weiterer Ausgestaltung der Erfindung ist das Linearstellglied an einem rückseitigen Ende der Gehäusewandung positioniert. Das Linearstellglied ist - in Schlepprichtung gesehen - hinter dem rückseitigen Ende der Gehäusewandung positioniert und wird in der Funktionsstellung schräg nach vorne und nach unten verlagert, wodurch das Linearstellglied das rückseitige Ende der Gehäusewandung nach unten verlängert.

In weiterer Ausgestaltung der Erfindung ist das Linearstellglied als ebenes Schild mit einer geradlinigen Schälkante an seinem unteren Stirnendbereich ausgeführt, wobei das Schild in einer am Fräskasten befestigten Linearführung verschiebbar gelagert ist. Das Schild mit seiner geradlinigen Schälkante an seinem unteren Stirnendbereich ermöglicht eine besonders gute Schaufelfunktion, um die Schneeoberfläche hinter der Fräswelle umzulenken in den Fräskasten, wodurch die Rotation der Fräswelle die entsprechenden Schneemengen wieder nach vorne vor die Fräswelle schleudert. Dadurch ist eine mehrfache Schneemengenbearbeitung durch die rotierende Fräswelle ermöglicht, die eine besonders gute Zerkleinerung und Verteilung der Schneekorngrößen quer zur Schlepprichtung ermöglicht.

In weiterer Ausgestaltung der Erfindung weist das Schild eine quer zur Schlepprichtung gesehene Länge auf, die zumindest weitgehend einer Länge der Fräswelle entspricht. Das Schild kann daher über eine gesamte Länge der Fräswelle gleichmäßig in die Schneefläche eintauchen, um entsprechende, durch die Fräswelle bearbeitete Schneemengen nach oben in den Fräskasten umzuleiten.

In weiterer Ausgestaltung der Erfindung ist die Linearführung durch zwei auf gegenüberliegenden Seiten das Schild flankierende Führungsschienen gebildet, die an Tragstrukturabschnitten der Heckfräse befestigt sind. Tragstrukturabschnitte der Heckfräse sind Teile der Tragstruktur, die den Fräskasten tragen und die wenigstens eine Fräswelle lagern. An der Tragstruktur der Heckfräse sind auch Stellantriebe für die Betätigung der Finisheranordnung wie auch wenigstens ein Rotationsantrieb für die Rotation der Fräswelle montiert. Vorteilhaft sind die Führungsschienen an stirnseitigen Wandabschnitten des Fräskastens befestigt.

In weiterer Ausgestaltung der Erfindung ist wenigstens ein Linearaktuator vorgesehen, der an dem Schild angreift, um das Schild zwischen der Funktionsstellung und der Freigabestellung zu verlagern. Der Linearaktuator kann pneumatisch, elektrisch oder hydraulisch betrieben sein. Vorzugsweise ist der Linearaktuator elektrisch oder hydraulisch betrieben. Als Linearaktuator ist vorteilhaft ein hydraulischer Stellzylinder oder ein elektromotorischer Stellantrieb vorgesehen.

In weiterer Ausgestaltung der Erfindung ist eine elektronische Steuereinheit vorgesehen, die in einem Schleppbetrieb der Heckfräse den wenigstens einen Linearaktuator steuert in Abhängigkeit von einem Bediensignal durch einen Fahrer der Pistenraupe oder in Abhängigkeit von Steuerbefehlen eines zentralen Steuersystems der Pistenraupe. Ein entsprechendes Bediensignal wird in einfacher Weise linear umgesetzt in die Verstellung des Schilds. Damit ergibt sich ein direkter linearer Zusammenhang zwischen einem von einem Fahrer der Pistenraupe eingestellten Wert und einem Abstand zur Schneeoberfläche. Dieser lineare Zusammenhang wird auch bei Steuerbefehlen durch ein automatisiertes, zentrales Steuersystem der Pistenraupe genutzt, bei dem eine automatisierte Steuerung abhängig von verschiedenen Parametern wie einer Schneebeschaffenheit, einer Fahrzeugumgebung, Fahrzeugfahrfunktionen, Einstellungen der Heckfräsensteuerung und Ähnlichem erfolgt.

Weitere Vorteile und Merkmale der Erfindung ergeben sich aus den Ansprüchen sowie aus der nachfolgenden Beschreibung eines bevorzugten Ausführungsbeispiels der Erfindung, das anhand der Zeichnungen dargestellt ist.
- Fig. 1: zeigt in einer Schnittdarstellung eine Ausführungsform einer erfindungsgemäßen Heckfräse, bei der sich ein Linearstellglied in einer Freigabestellung befindet, und
- Fig. 2: die Heckfräse nach Fig. 1 mit dem Linearstellglied in einer Funktionsstellung.

Eine nicht dargestellte Pistenraupe weist einen Fahrantrieb in Form eines Kettenantriebs auf, wobei ein Kettenlaufwerk auf gegenüberliegenden Seiten eines Fahrwerksrahmens positioniert ist. Frontseitig ist auf dem Fahrwerksrahmen ein Fahrerhaus angeordnet, in dem ein Fahrersitz vorhanden ist, auf dem im Betrieb der Pistenraupe ein Fahrer sitzt, um die Pistenraupe zu bedienen. Frontseitig ist an den Fahrwerksrahmen der Pistenraupe ein Räumschild angebaut. Heckseitig ist am Fahrwerksrahmen der Pistenraupe ein Heckgeräteträger vorgesehen, an dem ein heckseitiges Anbaugerät montierbar ist. Ein derartiges heckseitiges Anbaugerät ist eine anhand der Fig. 1 und 2 dargestellte Heckfräse 1. Die Heckfräse 1 weist eine anhand der Fig. 1 und 2 lediglich angedeutete Tragstruktur T auf, mittels der die Heckfräse 1 an dem Heckgeräteträger montierbar ist. Die Tragstruktur T trägt einen Fräskasten 3, in dem eine Fräswelle 2 rotierbar gelagert ist. Die Fräswelle 2 weist eine Vielzahl von über einen Umfang und über eine Länge der Fräswelle 2 verteilt angeordneten, nicht näher bezeichneten Fräszähnen auf, die anhand der Fig. 1 und 2 gut erkennbar sind.

Der Fräskasten 3 ist mit einer im Querschnitt gemäß den Fig. 1 und 2 im Wesentlichen kreisbogenförmigen Gehäusewandung 4 versehen, die die Fräswelle 2 in Abstand umgibt. Dabei erstreckt die Gehäusewandung 4 sich ausgehend von einem in Schlepprichtung der Heckfräse 1 vorderen Stirnende (in den Fig. 1 und 2 links) bis zu einem hinteren Stirnendbereich, der in geringem Abstand vor einer Finisheranordnung 7 positioniert ist. Die Finisheranordnung 7 ist heckseitig an dem Fräskasten 3 befestigt und ragt entgegen der Schlepprichtung nach hinten ab. Die Finisheranordnung 7 dient in einem Schleppbetrieb der Heckfräse 1, in dem die Heckfräse 1 hinter der Pistenraupe hergeschleppt wird, zum Verdichten und Glätten einer durch die Fräswelle 2 bearbeiteten Schneeoberfläche. Hierzu ist die Finisheranordnung 7 zum einen mit entsprechenden Tragstrukturabschnitten der Tragstruktur T und zum anderen mit nicht dargestellten Stellzylindern verbunden, die die Finisheranordnung 7 ansteuern.

Die Fräswelle 2 wird durch einen hydraulischen oder elektromotorischen Fräsantrieb rotatorisch angetrieben. Dabei rotiert die Fräswelle 2 in der Darstellung gemäß den Fig. 1 und 2 im Gegenuhrzeigersinn. Die Gehäusewandung 4, die zu den Fräszähnen der Fräswelle 2 radial beabstandet ist, dient zur Führung und Umlenkung von Schneekorngrößen, die durch die rotierende Fräswelle 2 weggeschleudert werden. Die im Gegenuhrzeigersinn rotierende Fräswelle 2 zerkleinert im Schleppbetrieb der Heckfräse 1 durch das Kettenlaufwerk der Pistenraupe verdichtete Schneekorngrößen und schleudert diese gegen die Gehäusewandung 4. Zudem nimmt die Fräswelle 2 zwangsläufig entsprechend hochgeschleuderte Schneekorngrößen im Gegenuhrzeigersinn nach vorne mit, so dass entsprechende Schneemengen innerhalb des Fräskastens 3 in dem Ringspalt zwischen der Gehäusewandung 4 und den Fräszähnen der Fräswelle 2 wieder nach vorne vor die Fräswelle transportiert werden. Dort werden die Schneekorngrößen durch die rotierende Fräswelle 2 erneut erfasst, weiter zerkleinert und quer zur Schlepprichtung verteilt, so dass sich stark zerkleinerte Schneekorngrößen hinter der Fräswelle 2 ergeben, die eine bearbeitete Schneefläche ergeben. Die Fräswelle 2 taucht im Rotationsbetrieb permanent über eine gewisse Tiefe in die zu bearbeitende Schneeoberfläche ein.

Je nach Schneebeschaffenheit kann es notwendig sein, für ein ausreichendes Zerkleinern und Verteilen der Schneekorngrößen zusätzliche Schneemengen hinter der Fräswelle 2 in den Fräskasten 3 zu transportieren, um zu verhindern, dass zu große Schneekorngrößen den Bereich der Fräswelle 2 nach hinten verlassen und durch die Finisheranordnung 7 nicht so geglättet und verdichtet werden können, dass sich ein qualitativ hochwertiges, bearbeitetes Schneepistenbild ergibt.

Für solche Fälle ist erfindungsgemäß rückseitig der Gehäusewandung 4 zusätzlich ein Linearstellglied 5 in Form eines geradlinigen Schilds vorgesehen, das sich quer zur Schlepprichtung und damit orthogonal zur Zeichnungsebene über zumindest weitgehend eine gesamte Länge der Fräswelle 2 erstreckt. Das Linearstellglied 5 ist als ebenes, plankenförmiges Schild ausgeführt, das quer zur Schlepprichtung erstreckt ist. Das Linearstellglied 5 ist in Führungsschienen 6 geradlinig linearverschiebbar geführt, die an Tragstrukturabschnitten der Tragstruktur T der Heckfräse 1 befestigt sind. Dabei sind an gegenüberliegenden Stirnendbereichen des Linearstellglieds 5 zwei Führungsschienen 6 vorgesehen, die gemäß den Darstellungen nach den Fig. 1 und 2 derart montiert sind, dass das Linearstellglied 5 entlang einer Stellebene verlagerbar ist, die im Schleppbetrieb der Heckfräse 1, die anhand der Fig. 1 und 2 dargestellt ist, gegenüber einer Vertikalen nach unten und nach vorne geneigt ist. Das Linearstellglied 5 ist somit entgegen der Schlepprichtung schräg nach vorne und nach unten geneigt. Dadurch erzeugt das Linearstellglied 5 in einer Funktionsstellung gemäß Fig. 2 eine Schaufelfunktion, indem ein Teil der durch die Fräswelle 2 bearbeiteten Schneefläche abgeschält, aufgenommen und in den Fräskasten 3 hinein umgelenkt wird. In der Funktionsstellung gemäß Fig. 2 taucht das Linearstellglied 5 zumindest mit einer unteren, geradlinigen, vorderen Schälkante (nicht näher bezeichnet) in die Schneefläche ein, wodurch sich die gewünschte Schaufel- oder Schälwirkung ergibt. Anhand der Fig. 1 und 2 ist auch erkennbar, dass die Stellebene, in der das Linearstellglied 5 mittels der Führungsschienen 6 verlagerbar ist, in einer Ebene verläuft, die parallel zu einer an einen Teilkreis der Fräszähne der Fräswelle 2 angelegten Tangentialebene verläuft.

Das Linearstellglied 5 ist mittels eines lediglich schematisch dargestellten Linearaktuators 8 verstellbar, der durch eine nicht näher dargestellte Steuereinheit ansteuerbar ist. Die Steuereinheit kann durch den Fahrer der Pistenraupe bedient werden. Alternativ kann die Steuereinheit durch ein zentrales Steuersystem automatisch angesteuert werden abhängig von Steuer- oder Regelfunktionen, die in dem zentralen elektronischen Steuersystem abgelegt sind. Der Linearaktuator 8 kann als hydraulischer Stellzylinder oder als elektromotorischer Stellantrieb ausgeführt sein. Je nach der quer zur Schlepprichtung gesehenen Länge des Linearstellglieds 5 können mehrere, parallel zueinander wirksame Linearaktuatoren 8 vorgesehen sein, die über die Länge des Linearstellglieds 5 verteilt an dem Linearstellglied 5 angreifen und an entsprechenden Tragstrukturabschnitten der Tragstruktur T der Heckfräse 1 montiert sind.

Das Linearstellglied 5 ist zwischen einer Freigabestellung, die in Fig. 1 gezeigt ist, und einer Funktionsstellung, die anhand der Fig. 2 erkennbar ist, geradlinig verstellbar. Dabei erfolgt die Verstellung über den wenigstens einen Linearaktuator 8 stufenlos. In der Freigabestellung ist das Linearstellglied 5 so weit nach oben verlagert, dass die untere, stirnseitige Schälkante des Linearstellglieds 5 etwa auf Höhe eines rückseitigen Stirnendbereichs der Gehäusewandung 4 positioniert ist. In der Funktionsstellung hingegen ist das Linearstellglied 5 nach unten und nach vorne verlagert und verlängert so den hinteren Endbereich der Gehäusewandung 4 nach unten. Dadurch ist es möglich, von der rotierende Fräswelle 2 bearbeitete Schneekorngrößen, die ohne das Linearstellglied 5 unter die Finisheranordnung 7 gelangen würden, erneut über den Fräskasten 3 nach vorne vor die Fräswelle 2 zu transportieren, so dass jeweils erneute Zerkleinerungsvorgänge der Schneekorngrößen so lange erfolgen, bis die Schneekorngrößen so weit zerkleinert sind, dass das Linearstellglied 5 in seiner Funktionsstellung im Schleppbetrieb der Heckfräse 1 über diese Schneekorngrößen hinweggleitet. Die dann bearbeitete Schneemenge, d. h. die stark verkleinerten Schneekorngrößen, werden abschließend durch die Finisheranordnung 7 geglättet und verdichtet. Da die Finisheranordnung 7 auf ihrer Unterseite profiliert ist, ergibt sich auf der bearbeiteten Schneeoberfläche ein charakteristisches Cordmuster.

## Patentansprüche

1. Heckfräse (1) zur Schneeflächenbearbeitung, die in einem Schleppbetrieb heckseitig an eine Pistenraupe anbaubar ist, mit wenigstens einer Fräswelle (2), die rotierbar in einem Fräskasten (3) angeordnet ist, der eine die Fräswelle (2) - im Querschnitt gesehen - bogenförmig umgebende Gehäusewandung (4) aufweist, sowie mit einer Finisheranordnung (7), die - in Schlepprichtung gesehen - hinter dem Fräskasten (3) angeordnet ist, um eine bearbeitete Schneefläche zu verdichten und zu glätten, wobei dem Fräskasten (3) - in Schlepprichtung gesehen - hinter der Fräswelle (2) ein Stellorgan zugeordnet ist, das zwischen einer die Gehäusewandung (4) verlängernden Funktionsstellung und einer Freigabestellung verlagerbar ist, **dadurch gekennzeichnet, dass** das Stellorgan als geradlinig verstellbares Linearstellglied (5) ausgeführt ist, und dass das Linearstellglied entgegen einer Schlepprichtung geneigt am Fräskasten (3) angeordnet ist derart, dass das Linearstellglied (5) in einer Ebene verlagerbar ist, die entgegen der Schlepprichtung relativ zu einer Vertikalen geneigt ist - auf einen Schleppbetrieb der Heckfräse (1) bezogen.

2. Heckfräse (1) nach Anspruch 1, **dadurch gekennzeichnet, dass** eine Linearverstellung des Linearstellglieds (5) längs einer Ebene vorgesehen ist, die zumindest weitgehend parallel zu einer an einen Rotationskreis der Fräswelle (2) angelegten Tangentialebene ausgerichtet ist.

3. Heckfräse (1) nach Anspruch 1 oder 2, **dadurch gekennzeichnet, dass** das Linearstellglied (5) an einem rückseitigen Ende der Gehäusewandung (4) positioniert ist.

4. Heckfräse (1) nach einem der vorhergehenden Ansprüche, **dadurch gekennzeichnet, dass** das Linearstellglied (5) als ebenes Schild mit einer geradlinigen Schälkante (9) an seinem unteren Stirnendbereich ausgeführt ist, wobei das Schild in einer am Fräskasten (3) befestigten Linearführung verschiebbar gelagert ist.

5. Heckfräse (1) nach Anspruch 4, **dadurch gekennzeichnet, dass** das Schild eine quer zur Schlepprichtung gesehene Länge aufweist, die zumindest weitgehend einer Länge der Fräswelle (2) entspricht.

6. Heckfräse (1) nach Anspruch 4 oder 5, **dadurch gekennzeichnet, dass** die Linearführung durch zwei auf gegenüberliegenden Seiten das Schild flankierende Führungsschienen (6) gebildet ist, die an Tragstrukturabschnitten der Heckfräse (1) befestigt sind.

7. Heckfräse (1) nach einem der vorhergehenden Ansprüche, **dadurch gekennzeichnet, dass** wenigstens ein Linearaktuator (8) vorgesehen ist, der an dem Schild angreift, um das Schild zwischen der Funktionsstellung und der Freigabestellung zu verlagern.

8. Heckfräse (1) nach Anspruch 7, **dadurch gekennzeichnet, dass** der Linearaktuator (8) elektrisch oder hydraulisch betrieben ist.

9. Heckfräse (1) nach Anspruch 7 oder 8, **dadurch gekennzeichnet, dass** eine elektronische Steuereinheit vorgesehen ist, die in einem Schleppbetrieb der Heckfräse (1) den wenigstens einen Linearaktuator (8) steuert in Abhängigkeit von einem Bediensignal durch einen Fahrer der Pistenraupe oder in Abhängigkeit von Steuerbefehlen eines zentralen Steuersystems der Pistenraupe.
